# EUROPÄISCHE PATENTSCHRIFT

(11) **EP 0 281 125 B1**
(45) Veröffentlichungstag und Bekanntmachung des Hinweises auf die Patenterteilung: **03.02.1993**
(21) Anmeldenummer: 88103241.1
(22) Anmeldetag: 03.03.1988
(51) Int. Cl.: F24H 1/32, F24H 1/24

(54) **Gliederkessel**
Section boiler
Chaudière à éléments

(30) Priorität: 06.03.1987 AT 533/87; 06.03.1987 AT 534/87; 20.03.1987 AT 672/87; 08.02.1988 AT 238/88
(43) Veröffentlichungstag der Anmeldung: 07.09.1988
(73) Patentinhaber: Joh. Vaillant GmbH u. Co., 42810 Remscheid (DE); n.v. Vaillant s.a., 1620 Drogenbos (BE); VAILLANT S.A.R.L, 94537 Rungis Cedex (FR); VAILLANT Ges.m.b.H, 1233 Wien (AT); Vaillant Ltd., Rochester Kent ME2 4EZ (GB); Vaillant-Schonewelle B.V., 1100 DT Amsterdam (NL); Vaillant GmbH, 8953 Dietikon 1 (CH)
(72) Erfinder: Henche, Wolfgang, D-5630 Remscheid 11 (DE); Reichmann, Horst, D-5600 Wuppertal (DE); Tenhumberg, Jürgen, Dr., D-5608 Radevormwald (DE); Uckelmann, Winfried, D-5632 Wermelskirchen (DE)
(74) Vertreter: Heim, Johann-Ludwig, Dipl.-Ing.

(56) Entgegenhaltungen:
- EP-A- 0 028 046
- CH-A- 392 011
- CH-A- 571 203
- FR-A- 2 211 634
- FR-A- 2 276 541
- GB-A- 587 662
- GB-A- 1 370 170

## Beschreibung

Die Erfindung betrifft einen Gliederkessel mit einer von einem Brenner beheizbaren Brennkammer und einem diese Brennkammer umschließenden, aus einer wasserführenden Wand bestehenden Mantel, wobei einander gegenüberliegende wasserführende Hohlräume dieses Mantels ober- und/oder unterseitig der Brennkammer miteinander verbunden sind.
Ein Wasserheizer dieses Typs ist prinzipiell aus der FR-OS 22 76 541 bekannt.

Aufgabe der Erfindung ist es, den konstruktiven Aufbau eines solchen als Gliederkessel ausgebildeten Wasserheizers möglichst einfach zu gestalten, um dadurch die Herstellungskosten gering zu halten und als Endprodukt ein robustes und kompaktes Gerät zu erhalten.

Erfindungsgemäß sind bei einem Gliederkessel der eingangs bezeichneten Gattung zur Lösung der gestellten Aufgabe der Mantel und die ober- und/oder unterseitig der Brennkammer angeordnete Verbindung durch plattenförmige, einheitlich profilierte Kesselglieder gebildet, deren Querschnitte zwei Randbereiche mit beidseitigen Anlageflächen und einen diese Randbereiche verbindenden, schmäleren, von dem wasserführenden Hohlraum durchsetzten Steg aufweist, wobei zwei benachbarte Kesselglieder mit ihren gegenüber den Anlageflächen der Randbereiche abgesetzten Innenbereichen der Stege die Abgasführungen bilden.

Diese grundsätzliche konstruktive Lösung erschließt die Möglichkeit für mannigfaltige Ausführungsformen, die sich durchwegs durch eine kompakte Bauweise auszeichnen und deren Erfindungsmerkmale die Gegenstände dar Unteransprüche bilden sowie nachstehend anhand in den Zeichnungen veranschaulichter Ausführungsbeispiele erläutert sind.

In diesen Zeichnungen zeigen im einzelnen
Figur 1 einen erfindungsgemäß gestalteten Gliederkessel in schaubildlicher Darstellung und
Figur 2 in gleicher Darstellungsweise, teilweise im Schnitt, eine Ausführungsvariante eines solchen Gliederkessels.
Figur 3 zeigt in einem schematischen Querschnitt eine weitere Ausführungsform eines Gliederkessels und
Figur 4 dessen Draufsicht.
Figur 5 betrifft einen schaubildlich dargestellten Gliederkessel einer weiteren Ausführungsform.

Der Gliederkessel besitzt prinzipiell eine von einem Brenner 11 a beziehungsweise 11 b beheizte Brennkammer 1 und besteht im wesentlichen aus dem diese Brennkammer 1 ganz oder teilweise umschließenden, von einer Doppelwand gebildeten Mantel 2, der hier im wesentlichen aus gleichartigen Kesselgliedern (20) und diese wasserführend verbindenden Nippein 25 zusammengesetzt ist. Der Querschnitt der Kesselglieder 20 weist dabei zwei Randbereiche 28 mit beidseitigen Anlegeflächen und einen diese Randbereiche 28 verbindenden, schmäleren, von wasserführenden Hohlräumen 5 durchsetzten Steg 21 auf.

Figur 1 stellt schaubildlich einen beispielsweise aus drei Kesselgliedern, nämlich aus einem innenliegenden und zwei außenliegenden Kesselgliedern 20 zusammengesetzten Gliederkessel dar.

Die im wesentlichen plattenförmigen Kesselglieder 20 sind aus Aluminium oder einer sonstigen Leichtmetall-Legierung im Strangpreßverfahren kostengünstig herstellbar und sind an den Randbereichen mit ihren parallelen zueinanderweisenden Flanken aneinanderliegend miteinander durch nicht dargestellte Verbindungsorgane zu einem Block verspannt und über Nippel 25 wasserführend verbunden.

Infolge dieser Gestaltung der Kesselglieder 20 bedarf es keiner Sonderanfertigung und Lagerhaltung spezieller End-Glieder, vielmehr unterscheidet sich des Profil der außenliegenden Kesselglieder 20 in keiner Weise von jenem der innenliegenden Kesselglieder 20. Außerdem ergibt sich der Vorteil, daß alle Kesselglieder 20 in jeweils benötigter Länge von einem Strang abgelängt werden können.

Nach einer bevorzugten Ausführungsform des Erfindungsgegenstandes ist zur Ausbildung der Brennkammer 1 des Gliederkessels zumindest eines der innenliegenden Kesselglieder 20 kürzer bemessen als die außenliegenden, diese Brennkammer 1 seitlich begrenzenden und den Mantel 2 bildenden Kesselglieder 20 und erstreckt sich somit nicht - wie die außenliegenden Kesselglieder - bis zum Boden, sondern bildet mit seinem unteren Ende die Decke der Brennkammer 1. Die Hohlräume 5 der Kesselglieder 20 sind an deren Stirnseiten durch Abschlußplatten 26 zum Beispiel durch Verschweißung oder Verschraubung verschließbar, wobei die Kontur der Abschlußplatten 26 dem einheitlichen Profil der Kesselglieder 20 entspricht.

Die gegenüber den Anlageflächen der Randbereiche 28 abgesetzten Innenbereiche 27 der Flanken der Kesselglieder 20 sind mit Fortsätzen 23, zum Beispiel Rippen, versehen, die dem Wärmetausch zwischen den aus der Brennkammer 1 aufwärtsströmenden Abgasen und dem in den Hohlräumen 5 der Kesselglieder 20 enthaltenen Wasser begünstigen

Ein erfindungsgemäßer Gliederkessel kann somit im Rahmen der Erfindung in beliebiger Größe aus einer beliebig wählbaren Anzahl durchwegs gleich profilierter Kesselglieder 20 beliebig variabler Länge zusammengesetzt werden, wobei sich auch die Größe der Brennkammer 1 beliebig variieren läßt. Zur Herstellung des Gliederkessels wird zunächst die nötige Anzahl von Kesselgliedern 20 in den jeweils erforderlichen Längen vom Strang abgelängt. Die Hohlräume 5 dieser Abschnitte werden durch Aufschweißen oder Aufschrauben der Abschlußplatten 26 beiderends verschlossen und die solcherart gefertigten Kesselglieder 20 werden sodann mittels der Nippeln 25 miteinander verbunden und zu einem Heizblock verspannt.

Bei der Ausführungsform eines Gliederkessels nach Figur 2 sind sämtliche Kesselglieder 20 untereinander nicht nur völlig gleich gestaltet sondern auch gleich groß bemessen. Diese Kesselglieder 20 bestehen jeweils aus einem Steg 21, der mit seinen Außenseiten innerhalb des Gliederkessels die Abgasführungen 19 begrenzt, und aus zwei, Anlageflächen bildenden verdickten Randbereichen 28, die der Steg 21 miteinander verbindet.

Zwei jeweils einander benachbart und parallel zueinander verlegte Kesselglieder 20 begrenzen demnach mit ihren gegenüber den Randbereichen 28 abgesetzten Innenbereichen 27 der Stege 21 Abgasführungen 19 für die aus der Brennkammer 1 aufwärtsströmenden Abgase eines Brenners.

Der Steg 21 des Kesselgliedes 20 umschließt einen Hohlraum 5, der zu den Außenseiten des Steges 21 parallel und nach einer der beiden Stirnseiten des Kesselgliedes 20 offen ist. Die der Abgasführung dienenden Außenseiten des Steges 21 sind in den Innenbereichen 27 wieder mit den Wärmetausch begünstigenden Fortsätzen 23, beispielsweise Rippen, versehen. Bei dem in Figur 2 dargestellten Gliederkessel sind zur Bildung der Brennkammer 1 zwei Kesselglieder 20 mit den offenen Stirnseiten ihrer Hohlräume 5 aufwärtsweisend und die Brennkammer 1 überbrückend nebeneinander zwischen zwei außenseitigen Kesselgliedern 20 verlegt, deren Hohlräume 5 mit ihren offenen Stirnseiten abwärts weisen und durch die fluchtenden Hohlräume 5 unterhalb verlegter, den Wassermantel 2 bildender Kesselglieder 20 ergänzt werden, deren Hohlräume 5 aufwärts offen sind.

Die jeweils fluchtend übereinander verlegten außenseitigen Kesselglieder 20 sind miteinander, zum Beispiel durch Schweißung oder Klebung, in den Stoßfugen 24 fest und dichtend verbunden. Die übrigen Kesselglieder 20 können mittels nicht dargestellter Verbindungselemente zu einem Block miteinander verspannt sein.

Die Hohlräume 5 aller Kesselglieder 20 sind durch in Querbohrungen einfügbarer Nippel 25 miteinander zu verbinden und bilden auf diese Weise innerhalb des Kesselblockes ein wasserführendes System, das über einen Vorlauf 16 und einen Rücklauf 17 in eine Umlaufheizung einbezogen werden kann. Die nach oben offenen Hohlräume 5 der die Brennkammer 1 überbrückenden Kesselglieder 20 können durch Abschlußplatten 26 verschlossen werden, deren Kontur dem einheitlichen Profil der Kesselglieder 20 entspricht.

Die Glieder 20 eines Gliederkessels gemäß Figur 1 und 2 sind durch Ablängen von Strangpreßprofilen sehr einfach und dementsprechend kostengünstig herstellbar, doch ist deren Verwendung als Endglieder vergleichsweise nicht wirtschaftlich, weil der Anteil dieser Endglieder an der Energieausbeute verhältnismäßig gering ist.

Dazu kommt, daß solche Endglieder - bedingt durch das zu ihrer Herstellung dienende Strangpreßverfahren - über ihre gesamte Höhe eine einheitliche Profildicke aufweisen und auch im Bereich der Brennkammer 1 keine geringere Dicke aufweisen können. Es muß deshalb zur Gewinnung einer Brennkammer 1 vorgegebenen Volumens ein zusätzliches Mittelglied eingeführt werden.

Damit bloß für die Mittelglieder solche im Strangpreßverfahren hergestellte Kesselglieder 20 eingesetzt zu werden brauchen, für die Außenglieder jedoch Kesselglieder mit geringerem Volumen und geringerer Effizienz, sind gemäß der Figuren 3 und 4 an einander gegenüberliegende Seiten eines ein oder mehrere einheitlich profilierte, also im Strangpreßverfahren herstellbare Kesselglieder 20 enthaltenden Blockes aus Stahl bestehende Endglieder 29 angeschlossen.

Gemäß der Ausführungsform nach den Figuren 3 und 4 besteht ein Gliederkessel aus den beiden Stahl-Endgliedern 29 und einem einzigen Mittelglied 20, das einheitlich profiliert und demnach im Strangpreßverfahren, vorzugsweise aus Aluminium herstellbar ist. Dieses Mittelglied 20 besteht aus einer mit rippenförmigen Fortsätzen 23 versehenen und dadurch Abgasführungen 19 begrenzenden Platte. Die beiden Stahl-Endglieder 29 schließen demnach an die von ihnen durch die Fortsätze 23 distanzierten Innenbereiche 27 der Flanken des einheitlich profilierten Kesselgliedes 20 an und begrenzen - an den Scheiteln dieser Fortsätze 23 anliegend - gemeinsam mit ihnen die Abgasführungen 19.

Während sich die Stahl-Endglieder 29 über die volle Höhe des Gliederkessels erstrecken, erstreckt sich das die Abgasführungen 19 bildende Mittelglied 20 nur etwa über die Hälfte der Gesamthöhe, nämlich nur über den oberen Höhenbereich, und begrenzt mit seiner Unterseite die Brennkammer 1, in der ein atmosphärischer Brenner 11 b mit einer Achsrichtung untergebracht sein kann, die in einer zu den vertikalen Ebenen der Kesselglieder 20 und 29 parallelen Ebene verläuft. Die beiden Endglieder 29 übernehmen in dieser konstruktiven Lösung vorteilhafterweise auch die Funktionen als Druckplatte. Durch eine Verjüngung des Endgliedes 29 im Brennkammerbereich bedarf es keines zusätzlichen Mittelgliedes zur Schaffung einer Brennkammer 1 ausreichender Breite.

Gemäß der Ausführungsform nach Figur 5 sind Stahl-Endglieder 29 an jene Seiten eines aus mehreren einheitlich profilierten Kesselgliedern 20 bestehenden Gliederblockes angeschlossen, an denen diese Kesselglieder 20 mit ihren Randbereichen 28 ihrer Flanken satt aneinanderliegen. Auch hier erstrecken sich diese einheitlich profilierten, durch Strangpressen herstellbaren Kesselglieder 20 nur über den oberen Höhenbereich des Kessels und begrenzen mit ihren unterei Enden die Brennkammer 1.

In dieser Brennkammer 1 kann - fakultativ - ein Gebläsebrenner 11 a mit einer zur Ebene der einheitlich profilierten Kesselglieder 20 senkrecht verlaufenden Achse angeordnet sein, oder es kann sich in diese Brennkammer 1 durch eine - strichpunktiert angedeutete - Ausnehmung 30 eines der Endglieder 29 eine Schar atmosphärischer Brenner 11 b erstrecken. Im letzteren Fall können die äußeren Kesselglieder 20 des Gliederblockes zur Kühlung der Brennkammer 1 bis zum Brennkammerboden 7 reichen und die Brennkammer 1 seitlich begrenzen.

Wie ferner beispielsweise dargestellt, können die beiden Stahl-Endglieder 29 von den Schenkeln eines U-förmigen Gliedes gebildet werden, das mit seinem Steg den Brennkammerboden 7 verkörpert und somit den wasserführenden Mantel 2 der Brennkammer 1 bildet.

## Patentansprüche

1. Gliederkessel mit einer von einem Brenner beheizbaren Brennkammer (1) und einem diese Brennkammer (1) umschließenden, aus einer wasserführenden Wand bestehenden Mantel, wobei einander gegenüberliegende wasserführende Hohlräume (5) dieses Mantels ober- und/oder unterseitig der Brennkammer (1) miteinander verbunden sind, dadurch gekennzeichnet, daß der Mantel und die ober- und/oder unterseitig der Brennkammer (1) angeordnete Verbindung durch plattenförmige, einheitlich profilierte Kesselglieder (20) gebildet sind, deren Querschnitte zwei Randbereiche (28) mit beidseitigen Anlageflächen und einen diese Randbereiche (28) verbindenden, schmäleren, von dem wasserführenden Hohlraum (5) durchsetzten Steg (21) aufweist, wobei zwei benachbarte Kesselglieder mit ihren gegenüber den Anlageflächen der Randbereiche (28) abgesetzten Innenbereichen (27) der Stege (21) die Abgasführungen (19) bilden.

2. Gliederkessel nach Anspruch 1, dadurch gekennzeichnet, daß die Kesselglieder (20) durch Strangpressen hergestellt sind.

3. Gliederkessel nach einem der vorangehenden Ansprüche, dadurch gekennzeichnet, daß zumindest ein innenliegendes Kesselglied (20) kürzer als die außenliegenden Kesselglieder bemessen ist und mit seinem unteren Ende einen Abstand vom Brennkammerboden (7) hält.

4. Gliederkessel nach einem der vorangehenden Ansprüche, dadurch gekennzeichnet, daß ein Kesselglied (2) vorgesehen ist, dessen abgesetzte Innenbereiche (27) der beiden Flanken den Wärmetausch begünstigende Fortsätze (23), zum Beispiel Zapfen, Rippen oder Profilierungen, aufweisen.

5. Gliederkessel nach einem der vorangehenden Ansprüche, dadurch gekennzeichnet, daß der wasserführende Hohlraum (5) der Kesselglieder (20) durch eine an einer seiner Stirnseiten befestigte Abschlußplatte (26) verschließbar ist.

6. Gliederkessel nach Anspruch 5, dadurch gekennzeichnet, daß die Konturen der Abschlußplatte (26) dem Profil des Kesselgliedes (20) entsprechen.

7. Gliederkessel nach einem der vorangehenden Ansprüche, dadurch gekennzeichnet, daß der wasserführende Hohlraum (5) der Kesselglieder (20) einseitig offen ist (Figur 2).

8. Gliederkessel nach einem der Ansprüche 3 und 7, dadurch gekennzeichnet, daß alle Kesselglieder (20) gleich groß bemessen sind und die Hohlräume (5) der äußeren längeren Kesselglieder (20) fluchtend übereinander liegen.

9. Gliederkessel nach Anspruch 1, dadurch gekennzeichnet, daß an einander gegenüberliegende Flanken eines ein oder mehrere einheitlich profilierte Kesselglieder (20) enthaltenden Blockes aus Stahl bestehende Endglieder (29) angeschlossen sind (Figuren 3 bis 5).

10. Gliederkessel nach Anspruch 9, dadurch gekennzeichnet, daß die Stahl-Endglieder (29) an die von ihnen durch die Fortsätze (23) distanzierten Innenbereiche (27) der Flanken der Kesselglieder (20) anschließen (Figuren 3, 4).

11. Gliederkessel nach Anspruch 9, dadurch gekennzeichnet, daß die Stahl-Endglieder (29) an jene Seiten eines aus mehreren Kesselgliedern (20) bestehenden Blocks angeschlossen sind, an denen diese Kesselglieder (20) mit den Randbereichen (28) ihrer Flanken aneinanderliegen (Figur 5).

12. Gliederkessel nach einem der Ansprüche 9 bis 11, dadurch gekennzeichnet, daß sich die Stahl-Endglieder (29) über die gesamte Höhe des aus Kesselgliedern bestehenden Blockes erstrecken.

13. Gliederkessel nach Anspruch 12, gekennzeichnet durch einen in der Brennkammer (1) mit einer senkrecht zur Ebene der Kesselglieder (20) gerichteten Achse angeordneten Gebläsebrenner (11 a) (Figur 5).

14. Gliederkessel nach Anspruch 12, gekennzeichnet durch zumindest einen in der Brennkammer (1) angeordneten atmosphärischen Brenner (11 b) mit einer zu den Ebenen der Kesselglieder (2, 20) parallel verlaufenden Brennerachse (Figuren 3 und 5).

15. Gliederkessel nach Anspruch 14, dadurch gekennzeichnet, daß die Stahl-Endglieder (29) von den Schenkeln eines U-förmigen Kesselgliedes gebildet sind, dessen Steg den Brennkammerboden (7) verkörpert (Figur 5).

## Claims

1. A sectional boiler having a combustion chamber (1), which is heatable by a burner, and a shell, which surrounds said combustion chamber (1) and consists of a water-conducting wall and has mutually opposite water-conducting cavities (5), which are interconnected at the top and/or bottom of the combustion chamber, characterized in that the shell and the connection disposed at the top and/or bottom of the combustion chamber (1) are formed by platelike boiler elements (20), which have the same profile and the cross-sections of which have two edge portions (28) having contacting surfaces on both sides and a narrower web (21), which connects said edge portions (28) and through which the water-conducting cavity (5) extends, and the inner portions (27) of the webs (21) of two adjacent boiler sections are offset from the contacting surfaces of the edge portions (28) and define the flue gas passages (19).

2. A sectional boiler according to claim 1, characterized in that the boiler sections (20) have been made by extruding.

3. A boiler section according to any of the preceding claims, characterized in that at least one inner boiler section (20) is shorter than the outer boiler sections and its bottom end is spaced from the bottom (7) of the combustion chamber.

4. A sectional boiler according to any of the preceding claims, characterized in that a boiler section (2) is provided, in which offset inner portions (27) of the two side faces are provided with extensions (23), which promote the heat exchange, such as pins, fins or profiled portions.

5. A sectional boiler according to any of the preceding claims, characterized in that the water-conducting cavity (5) of the boiler sections (20) is adapted to be closed by a closing plate (26), which is secured to one of the ends of said cavity.

6. A sectional boiler according to claim 5, characterized in that the contours of the closing plate (26) correspond to the profile of the boiler section (20).

7. A sectional boiler according to any of the preceding claims, characterized in that the water-conducting cavity (5) of the boiler sections (20) is unilaterally open (Figure 2).

8. A boiler section according to any of claims 3 and 7, characterized in that all boiler sections (20) are equal in size and the cavities (5) of the longer outer boiler sections (20) are superposed and vertically aligned.

9. A boiler section according to claim 1, characterized in that end members (29) made of steel are connected to mutually opposite sides of one or more boiler sections (20) having a uniform profile.

10. A boiler section according to claim 9, characterized in that the end members (29) made of steel are connected to the inner portions (27) of the side faces of the boiler sections (20) and are spaced from them by the extensions (23) (Figures 3, 4).

11. A boiler section according to claim 9, characterized in that the end members (29) made of steel are connected to a block consisting of a plurality of boiler sections (20) on those sides of said block at which said boiler sections contact each other with the edge portions (28) of their side faces (Figure 5).

12. A sectional boiler according to any of claims 9 to 11, characterized in that the end members (29) made of steel extend throughout the height of the blocks consisting of boiler sections.

13. A sectional boiler according to claim 12, characterized by a fan-assisted burner (11a), which is arranged in the combustion chamber (1) and has an axis which is at right angles to the plane of the boiler sections (20) (Figure 5).

14. A sectional boiler according to claim 12, characterized by at least one atmospheric burner (11b), which is disposed in the combustion chamber (1) and has a burner axis which is parallel to the planes of the boiler sections (2, 20) (Figures 3 and 5).

15. A sectional boiler according to claim 14, characterized in that the end members (29) made of steel are constituted by the legs of a U-shaped boiler section, the web of which constitutes the bottom (7) of the combustion chamber (Figure 5).

## Revendications

1. Chaudière sectionnée avec une chambre de combustion (1) chauffée par un brûleur, et une chemise entourant cette chambre de combustion (1) et constituée par un écran d'eau, des canalisations d'eau (5) dans cette chemise disposées face à face étant reliées entre elles au haut et/ou bas de la chambre de combustion (1), caractérisée par le fait que la chemise et la liaison des canalisations d'eau au haut et/ou bas de la chambre de combustion (1) sont constituées par des éléments de chaudière (20) en forme de plaques de profil uniforme dont la section comprend deux extrémités (28) avec des surfaces d'appui latérales et une âme (21) plus mince reliant les extrémités (28) entre elles et renfermant la canalisation (5), deux éléments de chaudière voisins formant par les parties en retrait (27) des âmes (21) par rapport aux surfaces d'appui des extrémités (28) les canalisations d' évacuation de fumée (19).

2. Chaudière sectionnée suivant la revendication 1, caractérisée par le fait que les éléments de chaudière (20) sont réalisées par extrusion.

3. Chaudière sectionnée suivant l'une des revendications précédantes, caractérisée par le fait qu'au moins un élément (20) intérieur de la chaudière est plus court que les éléments extérieurs, et que par son bas, il se trouve à une certaine distance du fond (7) de la chambre de combustion.

4. Chaudière sectionnée suivant l'une des revendications précédantes, caractérisée par le fait qu'il est prévu un élément de chaudière (2) dont les parties en retrait (27) comportent des saillies (23) favorisant l'échange de chaleur, telles que des pivots, nervures ou autres profils.

5. Chaudière sectionnée suivant l'une des revendications précédantes, caractérisée par le fait que la canalisation d'eau (5) des éléments de chaudière (20) peut être fermée par une plaque (26) fixée sur l'une de ses faces frontales.

6. Chaudière sectionnée suivant la revendication 5, caractérisée par le fait que le contour de la plaque (26) correspond au profil de l'élément de chaudière (20).

7. Chaudière sectionnée suivant l'une des revendications précédantes, caractérisée par le fait que la canalisation d'eau (5) des éléments de chaudière (20) est ouverte sur un côté (fig. 2).

8. Chaudière sectionnée suivant l'une des revendications 3 et 7, caractérisée par le fait que tous les éléments de chaudière (20) intérieurs ont les mêmes dimensions et que les canalisations (5) des éléments (20) extérieurs, plus longs, sont alignées verticalement, les unes sur les autres.

9. Chaudière sectionnée suivant la revendication 1, caractérisée par le fait que des éléments d'extrémité (29) en acier sont appliqués contre les flancs de part et d'autre d'un bloc comprenant un ou plusieurs éléments de chaudières (20) profilées de façon uniforme (Fig. 3 à 5).

10. Chaudière sectionnée suivant la revendication 9, caractérisée par le fait que les éléments d'extrémité (29) en acier se raccordent aux parties en retrait (27) des flancs des éléments de chaudière (20), distancées desdits éléments par les saillies (23). (Fig. 3, 4)

11. Chaudière sectionnée suivant la revendication 9, caractérisée par le fait que les éléments d'extrémité (29) en acier se raccordent aux faces d'un bloc formé par plusieurs éléments de chaudière (20), où se touchent ces éléments de chaudière (20) par les flancs de leurs extrémités (28). (Fig. 5)

12. Chaudière sectionnée suivant l'une des revendications 9 à 11, caractérisée par le fait que les éléments d' extrémité (29) en acier s'étendent sur toute la hauteur du bloc d'éléments de chaudière.

13. Chaudière sectionnée suivant la revendication 12, caractérisée par un brûleur à pulvérisation (11a) disposé dans la chambre de combustion (1) et dont l'axe est perpendiculaire au plan des éléments de chaudière (20). (Fig. 5)

14. Chaudière sectionnée suivant la revendication 12, caractérisée par au moins un brûleur atmosphérique (11b) disposé dans la chambre de combustion (1) et dont l' axe est parallèle aux plans des éléments de chaudière (2, 20). (Fig. 3 et 5)

15. Chaudière sectionnée suivant la revendication 14, caractérisée par le fait que les éléments d'extrémité (29) en acier sont formées par les ailes d'un élément de chaudière en U dont le dos forme le fond (7) de la chambre de combustion. (Fig. 5)
